# EUROPÄISCHE PATENTSCHRIFT

(11) **EP 1 277 431 B1**
(45) Veröffentlichungstag und Bekanntmachung des Hinweises auf die Patenterteilung: **03.12.2008**
(21) Anmeldenummer: 02010281.0
(22) Anmeldetag: 21.05.2002
(51) Int. Cl.: A47L 15/42, A47L 15/23

(54) **Haushaltgerät mit einer einstellbaren Flüssigkeitsverteilungseinrichtung und Verfahren zu deren Kontrolle**
Domestic appliance with an adjustable liquid distributor and the method to control the distributor
Appareil domestique avec un dispositif de distributeur de liquide réglable et son procédé de commande

(30) Priorität: 18.07.2001 DE 10134916
(43) Veröffentlichungstag der Anmeldung: 22.01.2003
(73) Patentinhaber: Electrolux Home Products Corporation N.V., 1930 Zaventem (BE)
(72) Erfinder: Steiner, Winfried, 90760 Fürth (DE); Kohles, Karlheinz, 90461 Nürnberg (DE); Füglein, Stefan, 90461 Nürnberg (DE); Forst, Klaus-Martin, 90427 Nürnberg (DE); Vogel, Jürgen, 91413 Neustadt/Aisch (DE)
(74) Vertreter: Baumgartl, Gerhard Willi

(56) Entgegenhaltungen:
- EP-A- 0 237 994
- EP-A- 0 534 213
- EP-A- 1 088 509
- WO-A-01/03568
- DE-A- 19 828 768
- FR-A- 2 789 451

## Beschreibung

Die Erfindung betrifft ein Haushaltsgerät, insbesondere eine Geschirrspülmaschine, mit einer einstellbaren Flüssigkeitsverteilungseinrichtung zum Einstellen der Flüssigkeitsverteilung innerhalb des Hausgerätes, sowie ein Verfahren zur Kontrolle der Flüssigkeitsverteilungseinrichtung (EP-A-0 534 213).

Aus der EP 0 237 994 B1 und der.WO 01/03568 A1 ist jeweils eine Geschirrspülmaschine mit einem umschaltbaren Verteilerventil bekannt. Aus dem Spülmaschinensumpf der Geschirrspülmaschine wird durch eine Umwälzpumpe Spülflüssigkeit angesaugt und durch das Verteilerventil einem oberen und unteren Sprüharm zugeführt. Im Verteilerventil ist eine bewegliche Kugel angeordnet, die durch zeitliche Variation des Betriebes der Umwälzpumpe eine erste Leitung zum oberen Sprüharm, eine zweite Leitung zum unteren Sprüharm oder in einer Zwischenstellung beide Leitungen zu beiden Sprüharmen freigibt. Ist die Umwälzpumpe außer Betrieb, fällt das Umschaltelement in einen definierten Grundzustand innerhalb des Verteilerventils. Die Umschaltung'des Verteilerventils ermöglicht die Auswahl des zu betreibenden Sprüharms, so daß. z.B. bei wenig Spülgut nur ein Sprüharm unter Wassereinsparung betrieben wird oder das Spülgut aus nur einem Sprüharm mit hoher Spülflüssigkeitsmenge beaufschlagt wird.

Aufgabe der Erfindung ist es, ein Haushaltsgerät zu schaffen und hierfür ein Verfahren vorzusehen, bei denen das sichere Erreichen einer Schaltstellung einer Flüssigkeitsverteilungseinrichtung überprüfbar ist.

Diese Aufgabe wird mit den Merkmalen des Anspruchs 1 bzw. 11 gelöst.

Gemäß Anspruch 1 wird bei einem Haushaltsgerät während des Betriebes durch eine einstellbare Flüssigkeitsverteilungseinrichtung die Flüssigkeit innerhalb des Haushaltsgerätes verteilt. Beispielsweise wird bei einer Geschirrspülmaschine die von einer Umwälzpumpe umgewälzte Spülflüssigkeit durch die Flüssigkeitsverteilungseinrichtung auf verschiedene Sprüharme verteilt. Die Flüssigkeitsverteilungseinrichtung kann linear arbeiten, d.h. die Flüssigkeitsverteilung kontinuierlich variieren oder die Flüssigkeitsverteilung stufenweise schalten. Hierzu weist die Flüssigkeitsverteilungseinrichtung vorzugsweise zumindest ein Stellelement auf, mit dem die Verteilung der Flüssigkeit innerhalb der Einrichtung eingestellt wird. Dabei kann es vorkommen, daß das Stellelement nicht richtig angesteuert oder die gewünschte Stellung nicht erreicht wurde. Dadurch kann nach einem Umschaltvorgang bei der Flüssigkeitsverteilungseinrichtung die tatsächliche Verteilung der Flüssigkeit von der gewünschten Flüssigkeitsverteilung abweichen. Zur Erfassung einer solchen Abweichung wird eine Erfassungseinrichtung vorgesehen, mit der der tatsächliche Zustand der Flüssigkeit innerhalb des Haushaltsgeräts erfaßt wird. Durch das Erfassen des tatsächlichen Zustands als Maß für die Flüssigkeitsverteilung wird ein Vergleich mit dem gewünschten Zustand der Flüssigkeitsverteilungseinrichtung ermöglicht. Unabhängig von der möglichen Ursache der Fehlfunktion der Flüssigkeitsverteilungseinrichtung wird damit die Auswirkung der Fehlfunktion festgestellt. Die Flüssigkeitsverteilung bzw. eine Änderung der Flüssigkeitsverteilung wirkt sich auf die Flüssigkeitsströmung, auf'das Flüssigkeitsniveau, auf den Druck der Flüssigkeit in unterschiedlichen Bereichen oder dergleichen aus.

Die Flüssigkeitsverteilungseinrichtung kann beispielsweise hydraulisch durch die Flüssigkeitsströmung umgeschaltet werden, wie z.B. mittels des aus der EP 0 237 994 B1 bekannte Kugelventils. Oder die Flüssigkeitsverteilungseinrichtung wird durch ein an einen motorischen Antrieb gekoppeltes Einstellelement verstellt, wie z.B. bei einem Drehschieber, einer Ventilscheibe oder dergleichen. Der motorische Antrieb ist dabei beispielsweise ein Magnetschalter, ein Elektromotor, eine pneumatische oder hydraulische Einrichtung.

Wird der Zustand der Flüssigkeit mit einem Flüssigkeitsniveausensor erfaßt, so können die einzelnen Schaltzustände der Flüssigkeitsverteilungseinrichtung anhand der Unterschiede im Flüssigkeitsniveau erfaßt werden. Dabei wird z.B. in Abhängigkeit der Schaltstellung unterschiedlich viel Flüssigkeitsmenge in Flüssigkeitsleitungen umgewälzt, innerhalb des Haushaltsgeräts verteilt oder dergleichen, so daß sich für jede Schaltstellung jeweils ein anderes Flüssigkeitsniveau einstellt.

Das Flüssigkeitsniveau läßt sich vorteilhaft mit einem analogen Drucksensor, mit einem Schwimmerschalter, einem Druckwächter, einem Ultraschallniveaumesser oder dergleichen messen. Die Messung kann dabei diskret erfolgen, indem verschiedene Niveaustellungen erfaßt werden, oder kontinuierlich, so daß eine möglichst genaue Niveaubestimmung erfolgen'kann. Mit einem Drucksensor läßt sich dabei die Flüssigkeitssäule über dem Drucksensor feststellen.

Bei einer besonders vorteilhaften Ausgestaltung ist der Flüssigkeitsniveausensor auf der Saugseite einer Umwälzpumpe angeordnet. Da an dieser Stelle ständig Flüssigkeit vorhanden ist, kann unabhängig von der gewählten Verteilung jeweils eine Flüssigkeitsniveaumessung durchgeführt werden. Zusätzlich kann zu Beginn eines Spülzyklus, eines Waschzyklus oder dergleichen eine Messung der in das Haushaltsgerät eingefüllten Flüssigkeitsmenge durchgeführt werden. Damit ist nur ein Bauteil erforderlich, um die Flüssigkeitsfüllmenge des Haushaltsgeräts und die tatsächliche Stellung der Flüssigkeitsverteilungseinrichtung zu erfassen. Dies erfolgt vorteilhaft im Bodenbereich eines Behälters des Haushaltsgerätes. Beispielsweise im Spülmaschinensumpf im Spülbehälter einer Geschirrspülmaschine, da sich hier die Spülflüssigkeit vergleichsweise langsam bewegt und ein Mittelwert des Flüssigkeitsniveaus besonders einfach messbar ist.

Zusätzlich zu der Niveaumessung oder alternativ hierzu wird der Zustand der Flüssigkeit mit einem Flüssigkeitsdurchflußmesser erfaßt. Die Flüssigkeitsmessung kann dabei direkt durch einen Hebel, der durch den Flüssigkeitsdruck ausgelenkt wird, durch ein Meßrad oder indirekt durch einen Drucksensor, der auf den Flüssigkeitsstaudruck reagiert, gemessen werden. Hierzu werden im Leitungssystem des Haushaltsgerätes ein oder mehrere Durchflußmesser vorgesehen, wobei bei bekannter Förderleistung einer Umwälzpumpe des Haushaltsgerätes die Durchflußmenge der Flüssigkeit in den einzelnen Leitungsabschnitten davon abhängt, welchen Schaltzustand die Flüssigkeitsverteilungseinrichtung einnimmt. Vorteilhaft ist hier zumindest ein Durchflußsensor im Zulauf und/oder zumindest einem Auslauf der Flüssigkeitsverteilungseinrichtung angeordnet.

Das von der Erfassungseinrichtung erfaßte Signal über den Zustand der Flüssigkeit wird vorteilhaft über eine Signalleitung an eine Steuereinrichtung gesendet. In der Steuereinrichtung erfolgt dann die weitere Auswertung des Erfassungssignals. Typischerweise ist die Steuereinrichtung die Programmablaufsteuerung des Haushaltsgerätes. Z.B. die Spülprogrammsteuerung einer Geschirrspülmaschine.

Die Steuereinrichtung ist wiederum über eine Steuerleitung mit der Flüssigkeitsverteilungseinrichtung und/oder einer Umwälzpumpe verbunden. Je nachdem, ob die Flüssigkeitsverteilungseinrichtung durch einen motorischen Antrieb umgestellt wird oder z.B. durch die zeitliche Steuerung der Umwälzpumpe, werden entsprechende Steuersignale von der Steuereinrichtung vorgesehen.

Gemäß dem Verfahren nach Anspruch 13 wird die Funktion einer einstellbaren Flüssigkeitsverteilungseinrichtung eines Hausgerätes anhand des Zustands der Flüssigkeit, die nach dem Einstellen der Flüssigkeitsverteilungseinrichtung tatsächlich eingenommen wird, erfaßt.

Vorteilhaft wird dazu der momentane Zustand der Flüssigkeit mit einem vorgegebenen Sollwert verglichen. Je nach Anzahl der Schaltzustände sind vorteilhaft mehrere verschiedene, vorgegebene Sollwerte vorgesehen, die jeweils von dem.momentanen Zustand der Flüssigkeit erreicht werden sollten, wenn die Flüssigkeitsverteilungseinrichtung korrekt arbeitet. Vorzugsweise wird jeder Schaltzustand mittels eines eigenen Sollwertes verglichen, so daß eine eindeutige Zuordnung stattfinden kann.

Bei einer besonders vorteilhaften Ausgestaltung wird die Flüssigkeitsverteilungseinrichtung über eine Zwischenstellung erneut in die gewählte Stellung geschaltet, wenn anhand einer Abweichung des momentanen Zustands der Flüssigkeit vom Sollwert erfaßt wurde, daß die gewünschte Stellung nicht erreicht wurde. Ist z.B. eine Einstelleinrichtung der Flüssigkeitsverteilungseinrichtung kurzzeitig verklemmt oder durch eine Verunreinigung in der Flüssigkeit an einer Auslaßöffnung nicht dicht schließend, so wird dieser Zustand durch ein Zwischenschalten, vorzugsweise des Ruhezustandes, und erneutes Ansteuern der gewünschten Stellung herbeigeführt.

Vorzugsweise ist die Anzahl der Wiederholungen beschränkt, wobei bei Überschreiten der Anzahl und weitere Fehlfunktion der Flüssigkeitsverteilungseinrichtung eine Fehlermeldung ausgegeben wird. Damit wird der Benutzer des Haushaltsgeräts darüber informiert, daß eine Wartung vorgenommen werden muß. Hierbei kann vorgesehen werden, daß das Haushaltsgerät trotz der Fehlfunktion weiter betrieben wird.

Bei einer ganz besonders vorteilhaften Ausgestaltung ist der Sollwert für eine vorgegebene Stellung der Flüssigkeitsverteilungseinrichtung nicht unveränderbar festgelegt, sondern wird anhand anderer Betriebsparameter des Haushaltsgeräts angepaßt. Wird beispielsweise bei einer Geschirrspülmaschine für ein Spülprogramm mehr Spülflüssigkeit benötigt wie für ein anderes Spülprogramm, so wird der vorgegebene Sollwert entsprechend der Menge der Spülflüssigkeit angepaßt. Beispielsweise ändert sich das Flüssigkeitsniveau im Bodenbereich eines Behälters des Hausgerätes, je nach dem ob mehr oder weniger Gesamtflüssigkeitsmenge verwendet wird. Daher.ändert sich auch bei Betrieb der Flüssigkeitsverteilungseinrichtung in verschiedenen Stellungen der Absolutwert des oder der vorgegebenen Sollwerte.

Vorteilhaft wird eine Normierung des oder der Sollwerte in einem festgelegten Betriebszustand der Geschirrspülmaschine durchgeführt. Durch diese Normierung des vorgegebenen Sollwerts kann beispielsweise eine Abweichung in der eingefüllten Gesamtflüssigkeitsmenge ausgeglichen werden. Damit erfolgt z.B. bei einer Geschirrspülmaschine eine Korrektur, wenn vermehrt Spülflüssigkeit am Spülgut haften bleibt. Weiterhin können damit betriebsbedingte Verschleißerscheinungen z.B. der Umwälzpumpe ohne großen Aufwand berücksichtigt werden.

Anhand von Figuren werden Ausführungsbeispiele der Erfindung erläutert.

### Es zeigen:

Fig. 1 eine schematische Darstellung eines Spülflüssigkeitskreislaufs in einer Geschirrspülmaschine und

Fig. 2 verschiedene Spülflüssigkeitsniveaus im Spülmaschinensumpf bei unterschiedlichen Stellungen eines Ballswitch.

Fig. 1 zeigt eine schematische Darstellung des Spülflüssigkeitskreislaufs in einer Geschirrspülmaschine. In einem Spül-Raum 1 der Geschirrspülmaschine ist ein oberer Sprüharm 2, ein unterer Sprüharm 3 und ein oberer und unterer Geschirrkorb 4 angeordnet.. Durch die Sprüharme 2, 3 wird das in den Geschirrkörben 4 lagernde Spülgut mit Spülflüssigkeit beaufschlagt, die sich dann im Spülraum 1 bzw. Spülbehälter im Spülmaschinensumpf 5 sammelt. Durch eine Umwälzpumpe 6 wird die Spülflüssigkeit aus dem Spülmaschinensumpf 5 angesaugt und durch eine Verbindungsleitung 7 zu einem Umschaltventil 8 bzw. Ballswitch gefördert. Im Umschaltventil 8 wird die Spülflüssigkeit von der Umwälzpumpe 6 wahlweise durch eine erste Leitung 9 zum oberen Sprüharm 2, durch eine zweite Leitung 10 zum unteren Sprüharm 3, oder sowohl zum unteren als auch oberen Sprüharm 2, 3 geleitet. Eine Bypaß-Leitung 11 führt vom Ventilkörper zur Ansaugseite der Umwälzpumpe 6.

Innerhalb des Ventilkörpers des Umschaltventils 8 ist ein Strömungsleitkörper 18 angeordnet, der die von der Umwälzpumpe 6 kommende Flüssigkeitsströmung strömungsgünstig zur ersten und/oder zweiten Leitung 9, 10 umlenkt. Weiterhin ist innerhalb des Ventilkörpers eine Kugel 14 beweglich gelagert, die die in Fig. 1 mit I, II und III gekennzeichneten Schaltstellungen einnehmen kann. In der Schaltstellung I wird die Bypaß-Leitung 11, in der Schaltstellung II die erste Leitung 9 und in der Stellung III die zweite Leitung 10 verschlossen. In der Stellung I wird die Kugel 14 durch die Druckdifferenz zwischen der in das Umschaltventil 8 einströmenden Spülflüssigkeit und dem einlaßseitigen Sog vor der Umwälzpumpe 6 gehalten. Zusätzlich wird durch den Strömungsleitkörper 18 ein Umströmen der Kugel 14 in der Stellung I verhindert.

Wenn die Umwälzpumpe.6 nicht in Betrieb ist, fällt die Kugel 14 unabhängig von ihrer vorherigen Stellung I, II oder III in eine nicht dargestellte Grundstellung zurück, die aufgrund des schrägen Verlaufs der Führung für die Kugel 14 innerhalb des 'Umschaltventils 8 etwas unterhalb und links versetzt zur Stellung II liegt (in der Draufsicht von Fig. 1). Das Umschalten erfolgt auf ähnliche Weise wie bei der EP 0 237 994 B1 oder WO 01/03568 A1. Durch Starten der Umwälzpumpe 6 wird die Kugel 14 zunächst in die Stellung II gebracht, wo sie die erste Leitung 9 verschließt. Dabei fließt eine definierte Leckmenge in die Leitung 9. Sobald die Umwälzpumpe kurzzeitig abgestellt wird, drückt die Flüssigkeit aus der ersten Leitung 9 die Kugel 14 in Richtung Kugelstellung III. Wird zu diesem Zeitpunkt die Umwälzpumpe 6 wieder angestellt, so wird die Kugel 14 dort gehalten und die Leitung 10 verschlossen. Wird die Umwälzpumpe 6 bei der Stellung III der Kugel abgeschaltet, so bewegt sich diese in Richtung Stellung II oder Grundstellung. Auf dem Weg der Kugel von der Stellung II nach III oder von der Stellung III nach II bzw. der Grundstellung, kann die Kugel durch Einschalten der Umwälzpumpe in der Stellung I gehalten werden. In diesem Fall werden beide Sprüharme 2, 3 mit Spülflüssigkeit beaufschlagt.

Das Flüssigkeitsniveau der Spülflüssigkeit im Spülmaschinensumpf 5 hängt davon ab, ob die Umwälzpumpe 6 in Betrieb ist und welche Stellung die Kugel 14 einnimmt. Sobald die Frischwasserzufuhr abgestellt wurde und die Umwälzpumpe 6 außer Betrieb ist, läuft die Spülflüssigkeit aus den Leitungen 9 und 10 sowie den Sprüharmen 2, 3 zurück oder heraus und sammelt sich im Spülmaschinensumpf 5. Zu diesem Zeitpunkt stellt sich ein maximales Spülflüssigkeitsniveau im Spülmaschinensumpf 5 ein, wie es in Fig. 2 mit dem Niveau A gekennzeichnet ist.

Nimmt die Kugel nach einem Schaltvorgang die Stellung II ein, so wird lediglich der untere Sprüharm 3 mit Spülflüssigkeit beaufschlagt. Hierbei sind die zweite Leitung 10 und der untere Sprüharm 3 mit Spülflüssigkeit gefüllt und eine bestimmte Spülflüssigkeitsmenge, die vom Sprüharm 3 versprüht wurde, ist noch nicht in den Spülmaschinensumpf zurück gelaufen. Gegenüber dem Flüssigkeitsniveau A bewirkt diese zusätzlich benötigte Flüssigkeitsmenge eine Absenkung des Flüssigkeitsniveaus A zum Niveau B. Wurde die Kugel 14 durch einen Schaltvorgang mittels der Umwälzpumpe 6 in die Stellung III gebracht, so wird der obere Sprüharm 2 mit Spülflüssigkeit beaufschlagt, wobei die erste Leitung 9 und der Sprüharm 2 mit Flüssigkeit gefüllt sind. Eine bestimmte Flüssigkeitsmenge ist ebenfalls noch nicht in den Spülmaschinensumpf 5 zurück gelangt, weil diese z.B. am Spülgut und an den Wänden des Spülbehälters anhaftet und von dort noch zurück laufen muß. Aufgrund des größeren Volumens der ersten Leitung 9 gegenüber der zweiten Leitung 10 sowie der Verteilung der Spülflüssigkeit auf das Spülgut im oberen und unteren Geschirrkorb 4 ist das Flüssigkeitsniveau C in diesem Zustand gegenüber dem Flüssigkeitsniveau B noch weiter abgesenkt, wie in Fig. 2 dargestellt.

Wurde schließlich die Kugel 14 in die Stellung I geschaltet, so werden sowohl der obere als auch der untere Sprüharm 2, 3 mit Spülflüssigkeit beaufschlagt. Beide Sprüharme 2, 3 und die Leitungen 9 und 10 sind mit Spülflüssigkeit gefüllt, und die im Spülraum 1 verteilte Spülflüssigkeitsmenge ist hier am größten. Daher liegt in dieser Schaltstellung das Flüssigkeitsniveau D nochmals niedriger. Somit kann jeder Stellung des Kugelventils ein Flüssigkeitsniveau zugeordnet werden, wobei zusammenfassend in der Grundstellung der Kugel 14 das Niveau A erreicht wird, in der Stellung II das Niveau B, in der Stellung III das Niveau C und in der Stellung I das Niveau D.

Zur Überwachung des Flüssigkeitsniveaus ist am Boden des Spülmaschinensumpfes 5 ein Drucksensor 21 oder Ultraschallniveaumesser angeordnet, der das mittlere Niveau der Spülflüssigkeit im Spülmaschinensumpf 5 erfaßt.. Das entsprechende Signal wird vom Drucksensor 21 über eine Signalleitung 22 zu einer Steuereinheit 20 der Geschirrspülmaschine übertragen. Die Steuereinheit 20 vergleicht das Signal vom Drucksensor 21 mit einem Sollwert und veranlaßt die Umwälzpumpe 6 bei einer Abweichung des Istwerts vom Sollwert zu einer erneuten Ansteuerung der gewünschten Stellung der Kugel 14 im Umschaltventil 8. Hierzu wird von der Steuereinheit 20 ein Steuersignal über die Steuerleitung 25 an die Antriebseinheit 24 der Umwälzpumpe 6 gesendet.

Wie oben beschrieben, gibt es für jede der Stellungen I, II, III und die Grundstellung ein eigenes Flüssigkeitsniveau A, B, C und D, und entsprechend'einen separaten Sollwert für die jeweilige Stellung der Kugel 14 im Umschaltventil 8. Zu Beginn eines Spüldurchlaufs wird dabei vorteilhaft der Sollwert durch eine Normierung festgelegt. Dazu wird das für das Spülprogramm benötigte Frischwasser eingeleitet und für eine kurze Zeit umgewälzt. Nach dem Abstellen der Umwälzpumpe 6'und kurzer Wartezeit wird dann der Sollwert für das Grundniveau A festgelegt, bei dem eine bestimmte Menge an Spülflüssigkeit am Spülgut anhaftet oder in diesem gesammelt wurde. In Bezug auf dieses normierte Grundniveau A werden jetzt die Niveaus B, C und D als relative Sollwerte festgelegt. Durch diese Normierung werden z.B. Schwankungen bei der Frischwasserzufuhr oder Unterschiede der an dem Spülgut anhaftenden Spülflüssigkeit ausgeglichen.

Zusätzlich kann vorgesehen werden, daß die Sollwerte, die mit den Istwerten in den verschiedenen Stellungen verglichen wer'den, auch von der gewählten Drehzahl der Umwälzpumpe 6 abhängen, da die Flüssigkeitsmenge in den Leitungen 9, 10 und den Sprüharmen 2, 3 sowie die momentan im Spülraum 1 verteilte Spülflüssigkeit vom Flüssigkeitsdruck und von der Pumpendrehzahl abhängen.

Wird eine Abweichung zwischen dem gemessenen Niveau und einer der gewünschten Stellungen I, II, III der Kugel 14 festgestellt, so wird durch Ansteuerung der Umwälzpumpe 6 versucht die Stellung der Kugel 14 nochmals zu erreichen. Wird z.B. nach fünfmaligem Wiederholen dieses Schaltversuchs die gewünschte Stellung noch nicht erreicht bzw. das zugehörige Flüssigkeitsniveau nicht erfaßt, so wird für den Bediener an der Bedienkonsole eine Fehlermeldung angezeigt und der Spülbetrieb abgebrochen oder mit der Fehlstellung fortgesetzt.

Alternativ wird bei einer Abweichung zwischen dem Ist- und dem Sollwert des Flüssigkeitsniveaus z.B. dreimal versucht die gewünschte Schaltstellung mittels Ansteuerung der Umwälzpumpe 6 zu erreichen. Wurde dies nach dem dritten Schaltversuch nicht erreicht, so wird eine neue Normierung der Flüssigkeitsniveaus durchgeführt, indem z.B. die Umwälzpumpe 6 abgestellt und eine Normierung des Flüssigkeitsniveaus A bei abgestellter Umwälzpumpe 6 durchgeführt wird. Mit den neuen normierten Sollwerten wird dann die gewünschte Schaltstellung wieder angesteuert und erneut der Soll- und der Istwert verglichen. Wird z.B. nach dreimaligen Schaltversuchen die Stellung wiederum nicht erreicht, so wird ebenfalls wie oben eine Fehlermeldung ausgegeben.

Bei einer zweiten Ausführungsform sind anstelle oder zusätzlich zum Drucksensor 21 (oder Ultraschall-Niveaumesser), Strömungssensoren 30, 32 oder Drucksensoren vorgesehen. Dabei ist der erste Strömungssensor 30 an der ersten Leitung 9 und der zweite Strömungssensor 32 an der zweiten Leitung 10 angeordnet. Die Strömungsmesser 30, 32 haben einen Mitnehmer 31, der in die Leitung 9 bzw. 10 hineinragt und durch die Flüssigkeitsströmung betätigt wird. Damit wird das Strömen der Flüssigkeit anhand des Mitnehmers 31 erfaßt und es kann festgestellt werden, ob und durch welche der Leitungen 9, 10 Spülflüssigkeit strömt. In der Grundstellung, d.h. bei abgeschalteter Umwälzpumpe 6 spricht keiner der Strömungssensoren 30, 32 an. Ist die Kugel 14 in der Stellung II, so erfaßt nur der Strömungssensor 32 ein Signal, das über eine Signalleitung 33 an die Steuereinheit 20 geleitet wird. In der Stellung III erfaßt lediglich der Strömungssensor 30 ein Signal, das über eine Signalleitung 34 an die Steuereinheit 20 geleitet wird. In der Stellung I erfassen sowohl der erste als auch der zweite Strömungssensor 30, 32 ein Signal.

In der Steuereinheit wird durch einen Vergleich der erhaltenen Signale von den Strömungssensoren 30, 32 und der bei der gewünschten Stellung zu erwartenden Signale eine Fehlstellung des Umschaltventils 8 erfaßt. Bei einer Fehlstellung bzw. Abweichung wird z.B. ein erneutes Umschalten des Umschaltventils 8 mittels der Umwälzpumpe 6 vorgenommen, wie dies oben zu einer festgestellten Abweichung anhand des mit dem Drucksensor 21 gemessenen Flüssigkeitsniveau beschrieben ist.

Wird anstelle der Strömungssensoren 30, 31 ein Drucksensor eingesetzt, so kann aufgrund des in den Leitungen 9, 10 entstehenden Staudrucks eine Druckänderung erfaßt werden, und so ebenfalls, ob die Leitungen 9, 10 mit Spülflüssigkeit durchströmt werden. Eine Fehlstellung des Umschaltventils 8 kann dann entsprechend, wie für die Strömungssensoren 30, 32 beschrieben, erfaßt werden.

### Bezugszeichenliste

- 1:: Spülraum
- 2:: oberer Sprüharm
- 3:: unterer Sprüharm
- 4:: Geschirrkorb
- 5:: Spülmaschinensumpf
- 6:: Umwälzpumpe
- 7:: Verbindungsleitung
- 8:: Umschaltventil
- 9:: erste Leitung
- 10:: zweite Leitung
- 11:: Bypaß-Leitung
- 14:: Kugel
- 18:: Strömungsleitkörper
- 20:: Steuereinheit
- 21:: Drucksensor
- 22:: Signalleitung
- 24:: Antriebseinheit
- 25:: Steuerleitung
- 30:: erster Strömungssensor
- 31:: Mitnehmer
- 32:: zweiter Strömungssensor
- 33:: Signalleitung
- 34:: Signalleitung

## Patentansprüche

1. Haushaltsgerät, insbesondere Geschirrspülmaschine, mit einer einstellbaren Flüssigkeitsverteilungseinrichtung (8) zum Einstellen der Flüssigkeitsverteilung innerhalb des Haushaltsgeräts, die zumindest ein Stellelement (14), mit dem die Verteilung der Flüssigkeit innerhalb der Einrichtung (8) einstellbar ist, aufweist, wobei das Haushaltsgerät zumindest eine Erfassungseinrichtung (20; 21, 30, 32) zum Erfassen eines von der Flüssigkeitsverteilung abhängigen Zustands (A - D) der Flüssigkeit aufweist,
**dadurch gekennzeichnet, dass**
die Erfassungseinrichtung einen Flüssigkeitsniveausensor (21) umfasst, der nach Umschaltvorgang der Flüssigkeitsverteileinrichtung (8) die Erfassung einer Abweichung der tatsächlichen Verteilung der Flüssigkeit von der gewünschten Flüssigkeitsverteilung infolge einer fehlerhaften Ansteuerung oder eines Nicht-Erreichens der gewünschten Stellung des Stellelements (14) der Flüssigkeitsverteileinrichtung ermöglicht.

2. Haushaltsgerät nach Anspruch 1, **dadurch gekennzeichnet, dass** der Flüssigkeitsniveausensor (21) auf der Saugseite einer Umwälzpumpe (6) angeordnet ist.

3. Haushaltsgerät nach Anspruch 1 oder 2, **dadurch gekennzeichnet, dass** der Flüssigkeitsniveausensor (21) den Flüssigkeitspegel (A-D) im Bodenbereich (5) eines Behälters misst.

4. Haushaltsgerät nach einem der vorhergehenden Ansprüche, **dadurch gekennzeichnet, dass** die Erfassungseinrichtung . (20; 30, 32) zusätzlich einen Sensor (30, 32) für den Flüseigkeitsdurchfluss umfasst, wobei vorzugsweise ein Durchflusssensor (30, 32) in einem Zulauf (7) und/oder zumindest einem Auslauf (9, 10) der Flüssigkeitsverteilungseinrichtung (8) angeordnet ist.

5. Haushaltsgerät nach einem der vorhergehenden Ansprüche, **gekennzeichnet durch** eine Steuereinrichtung (20), die über eine Signalleitung (22, 33, 34) mit dem Flüssigkeitsniveausensor (21) der Erfassungseinrichtung (20; 21, 30, 32) verbunden ist.

6. Haushaltsgerät nach Anspruch 5, **dadurch gekennzeichnet, dass** die Steuereinrichtung (20; 21, 30, 32) über eine Steuerleitung (25) mit der Flüssigkeitsverteilungseinrichtung (8) und/oder der Umwälzpumpe (6) verbunden ist.

7. Haushaltsgerät nach einem der vorstehenden Ansprüche, **dadurch gekennzeichnet, dass** die einstellbare Flüssigkeitsverteilungseinrichtung (8) zumindest zwei Auslässe und ein Schaltelement (14) zum Freigeben oder Verschließen des Flüssigkeitsdurchflusses durch die Auslässe aufweist.

8. Haushaltsgerät nach einem der vorstehenden Ansprüche, **dadurch gekennzeichnet, dass** die Flüssigkeitsverteilungseinrichtung (8) die Flüssigkeit einstellbar einer ersten und/oder zweiten Flüssigkeitsprüheinrichtung (2, 3) zuführbart.

9. Geschirrspülmaschine nach einem der vorstehenden Ansprüche, **dadurch gekennzeichnet, dass** die Flüssigkeitsverteileinrichtung als Ballswitch (8) ausgebildet ist und das maximale Spülflüssigkeitsniveau (A) sich im Spülmaschinensumpf (5) einstellt, wenn die Umwälzpumpe (6) außer Betrieb ist und die Spülflüssigkeit aus den Leitungen (9,10) zu den Sprüharmen (2,3) und aus den Sprüharmen zurück- oder ausfließt und sich im Spülmaschinensumpf (5) sammelt.

10. Geschirrspülmaschine nach Anspruch 9, **dadurch gekennzeichnet, dass** bei Beaufschlagung lediglich des unteren Sprüharms (3) mit Spülflüssigkeit sich das zweithöchste Spülflüssigkeitsniveau (B) im Spülmaschinensumpf (5) einstellt.

11. Geschirrspülmaschine nach Anspruch 9 oder 10, **dadurch gekennzeichnet, dass** bei Beaufschlagung lediglich des oberen Sprüharms (2) mit Spülflüssigkeit sich das dritthöchste Spülflüssigkeitsniveau (C) im Spülmaschinensumpf (5) einstellt.

12. Geschirrspülmaschine nach einem oder mehreren der Ansprüche 9 bis 11, **dadurch gekennzeichnet, dass** der niedrigste Flüssigkeitspegel (D) der gleichzeitigen Beaufschlagung eines oberen Sprüharms (2) und eines unteren Sprüharms (3) mit Spülflüssigkeit entspricht.

13. Verfahren zum Erfassen der Funktion einer einstellbaren Flüssigkeitsverteilungseinrichtung (8) eines Hausgeräten, wobei das Flüssigkeitsniveau, das die Flüssigkeit nach dem Einstellen der Flüssigkeitsverteilungseinrichtung (8) tatsächlich eingenommen hat, erfasst wird und bei einer Abweichung zwischen dem Sollwert und dem momentanen Flüssigkeitsniveau (A - D) der Flüssigkeit die Flüssigkeitsverteilungseinrichtung (8) erneut in die gewählte Stellung (I - III) geschaltet wird.

14. Verfahren nach Anspruch 13, bei dem der Schritt nach Anspruch 13 n-mal wiederholt wird, wobei n eine vorgegebene Zahl ist.

15. Verfahren nach Anspruch 13, bei dem das momentane Niveau (A - D) der Flüssigkeit mit zumindest einem vorgegebenen Sollwert, welcher vorzugsweise von einer gewählten Stellung (I- III) der Flüssigkeitsverteilungseinrichtung (8) abhängt, verglichen wird.

16. Verfahren nach einem der Ansprüche 13 bis 15, bei dem der oder die vorgegebenen Sollwerte von den Betriebsparametern des Haushaltsgeräts abhängen und/oder von der Menge der Flüssigkeit im Haushaltsgerät und/oder vom gewählten Programm abhängen.

17. Verfahren nach einem der Ansprüche 13 bis 16, bei dem der vorgegebene Sollwert durch Normierung in einem definierten Flüssigkeitsniveau der Flüssigkeit festgelegt wird.

## Claims

1. Domestic appliance, in particular dishwasher, having an adjustable liquid-distribution device (8) for adjusting the liquid distribution within the domestic appliance, which has at least one adjusting element (14), with which the distribution of the liquid within the device (8) can be adjusted, wherein the domestic appliance has at least one registering device (20; 21, 30, 32) for registering a state (A - D) of the liquid which is dependent on the liquid distribution, **characterised in that** the registering device comprises a liquid- level sensor (21) which, after a switching process of the liquid-distribution device (8), facilitates the registering of a deviation of the actual distribution of the liquid from the required liquid distribution due to faulty control or not reaching the required position of the adjusting element (14) of the liquid-distribution device.

2. Domestic appliance according to claim 1, **characterised in that** the liquid-level sensor (21) is arranged on the intake side of a circulating pump (6).

3. Domestic appliance according to claim 1 or 2, **characterised in that** the liquid- level sensor (21) measures the liquid level (A-D) in the base region (5) of a container.

4. Domestic appliance according to one of the preceding claims, **characterised in that** the registering device (20; 30, 32) additionally comprises a sensor (30, 32) for the liquid flow, wherein a flow sensor (30, 32) is preferably arranged in a feed (7) and/or at least an outflow (9, 10) of the liquid-distribution device (8).

5. Domestic appliance according to one of the preceding claims, **characterised by** a control device (20), which is connected to the liquid-level sensor (21) of the registering device (20; 21, 30, 32) via a signal lead (22, 33, 34).

6. Domestic appliance according to claim 5, **characterised in that** the control device (20; 21, 30, 32) is connected to the liquid-distribution device (8) and/or the circulating pump (6) via a control lead (25).

7. Domestic appliance according to one of the above claims, **characterised in that** the adjustable liquid-distribution device (8) has at least two outlets and one switch element (14) for release or shutting of the liquid flow through the outlets.

8. Domestic appliance according to one of the above claims, **characterised in that** the liquid-distribution device (8) supplies the liquid adjustably to a first and/or second liquid-spraying device (2, 3).

9. Dishwasher according to one of the preceding claims, **characterised in that** the liquid-distribution device is designed as a ball switch (8) and the maximum washing-liquid level (A) is reached in the washing machine sump (5) when the circulating pump (6) is out of operation and the washing liquid flows back or flows out from the pipes (9, 10) to the spraying arms (2, 3) and from the spraying arms and is collected in the washing machine sump (5).

10. Dishwasher according to claim 9, **characterised in that** the second highest washing-liquid level (B) is reached in the washing machine sump (5) when washing liquid is impinged only on the lower spraying arm (3).

11. Dishwasher according to claim 9 or 10, **characterised in that** the third highest washing-liquid level (C) is reached in the washing machine sump (5) when washing liquid is impinged only on the upper spraying arm (2).

12. Dishwasher according to one or more of claims 9 to 11, **characterised in that** the lowest liquid level (D) corresponds to simultaneous impinging of washing liquid on an upper spraying arm (2) and on a lower spraying arm (3).

13. Process for registering the functioning of an adjustable liquid-distribution device (8) of a domestic appliance, wherein the liquid level which the liquid has actually reached after adjusting the liquid-distribution device (8) is registered and in the event of a deviation between the set value and the present liquid level (A - D) of the liquid, the liquid-distribution device (8) is switched again into the selected position (I - III).

14. Process according to claim 13, in which the step according to claim 13 is repeated n times, wherein n is a predetermined number.

15. Process according to claim 13, in which the present level (A - D) of the liquid is compared with at least one predetermined set value, which preferably depends on a selected position (I - III) of the liquid-distribution device (8).

16. Process according to one of claims 13 to 15, in which the predetermined set value or values depend on the operating parameters of the domestic appliance and/or depend on the quantity of liquid in the domestic appliance and/or on the selected program.

17. Process according to one of claims 13 to 16, in which the predetermined set value is determined by standardization in a defined liquid level of the liquid.

## Revendications

1. Appareil ménager, en particulier lave-vaisselle, avec une installation de distribution de liquide réglable (8) pour régler la distribution du liquide à l'intérieur de l'appareil ménager, qui comprend au moins un élément de positionnement (14) au moyen duquel la distribution du liquide à l'intérieur de l'installation (8) est réglable, où l'appareil ménager comprend au moins une installation de détection (20 ; 21, 30, 32) pour détecter un état (A-D) du liquide dépendant de la distribution de liquide,
**caractérisé en ce que** l'installation de détection comprend un capteur de niveau de liquide (21) qui, après une opération de commutation de l'installation de distribution de liquide (8), permet la détection d'un écart de la distribution effective du liquide relativement à la distribution souhaitée du liquide par suite d'une commande erronée ou d'une non-atteinte de la position souhaitée de l'élément de positionnement (14) de l'installation de distribution de liquide.

2. Appareil ménager selon la revendication 1, **caractérisé en ce que** le capteur de niveau de liquide (21) est disposé sur le côté aspiration d'une pompe de circulation (6) .

3. Appareil ménager selon la revendication 1 ou 2, **caractérisé en ce que** le capteur de niveau de liquide (21) mesure le niveau de liquide (A-D) dans la zone de fond (5) d'un contenant.

4. Appareil ménager selon l'une des revendications précédentes, **caractérisé en ce que** l'installation de détection (20 ; 30, 32) comprend additionnellement un capteur (30, 32) de l'écoulement traversant du liquide, où de préférence un capteur d'écoulement (30, 32) est disposé dans une conduite d'amenée (7) et/ou au moins une conduite d'évacuation (9, 10) de l'installation de distribution de liquide (8).

5. Appareil ménager selon l'une des revendications précédentes, **caractérisé par** une installation de commande (20) qui est reliée par une ligne de signaux (22, 33, 34) au capteur de niveau de liquide (21) de l'installation de détection (20 ; 21, 30, 32).

6. Appareil ménager selon la revendication 5, **caractérisé en ce que** l'installation de commande (20 ; 21, 30, 32) est reliée par une ligne de commande (25) à l'installation de distribution de liquide (8) et/ou à la pompe de circulation (6).

7. Appareil ménager selon l'une des revendications précédentes, **caractérisé en ce que** l'installation de distribution de liquide réglable (8) présente au moins deux évacuations et un élément de commutation (14) pour permettre ou fermer l'écoulement du liquide à travers les évacuations.

8. Appareil ménager selon l'une des revendications précédentes, **caractérisé en ce que** l'installation de distribution de liquide (8) amène le liquide d'une manière réglable à une première et/ou deuxième installation de projection de liquide (2, 3).

9. Lave-vaisselle selon l'une des revendications précédentes, **caractérisé en ce que** l'installation de distribution de liquide est réalisée comme commutateur à bille (8) et que le niveau de liquide de lavage maximal (A) s'établit dans la cuve (5) du lave-vaisselle lorsque la pompe de circulation (6) est hors fonctionnement et que le liquide de lavage, à partir des conduites (9, 10), reflue ou s'écoule vers les bras de projection (2, 3) et des bras de projection et s'accumule dans la cuve 5) du lave-vaisselle.

10. Lave-vaisselle selon la revendication 9, **caractérisé en ce que** lors de la sollicitation uniquement du bras de projection inférieur (3) en liquide de lavage, il s'établit le deuxième niveau de liquide de lavage le plus élevé (B) dans la cuve (5) du lave-vaisselle.

11. Lave-vaisselle selon la revendication 9 ou 10, **caractérisé en ce que** lors de la sollicitation uniquement du bras de projection supérieur (2) en liquide de lavage, il s'établit le troisième niveau de liquide de lavage le plus élevé (C) dans la cuve (5) du lave-vaisselle.

12. Lave-vaisselle selon l'une ou plusieurs des revendications 9 à 11, **caractérisé en ce que** le niveau de liquide le plus bas (D) correspond à la sollicitation simultanée d'un bras de projection supérieur (2) et d'un bras de projection inférieur (3) en liquide de lavage.

13. Procédé de détection de la fonction d'une installation de distribution de liquide réglable (8) d'un appareil ménager, où le niveau de liquide, atteint par le liquide effectivement après le réglage de l'installation de distribution de liquide (8), est détecté et, lors d'un écart entre la valeur de consigne et le niveau de liquide momentané (A-D) du liquide, l'installation de distribution de liquide (8) est commutée à nouveau dans la position sélectionnée (I - III).

14. Procédé selon la revendication 13, dans lequel l'étape selon la revendication 13 est répétée n fois où n est un nombre prédéfini.

15. Procédé selon la revendication 13, dans lequel le niveau momentané (A-D) du liquide est comparé avec au moins une valeur de consigne prédéfinie, qui dépend de préférence d'une position sélectionnée (I-III) de l'installation de distribution de liquide (8).

16. Procédé selon l'une des revendications 13 à 15, dans lequel la ou les valeurs de consigne prédéfinies dépendent des paramètres de fonctionnement de l'appareil ménager et/ou dépendent de la quantité de liquide dans l'appareil ménager et/ou du programme sélectionné.

17. Procédé selon l'une des revendications 13 à 16, dans lequel la valeur de consigne prédéfinie est fixée par normalisation dans un niveau de liquide défini du liquide.
